# EUROPÄISCHE PATENTSCHRIFT

(11) **EP 0 870 554 B1**
(45) Veröffentlichungstag und Bekanntmachung des Hinweises auf die Patenterteilung: **11.06.2003**
(21) Anmeldenummer: 98106120.3
(22) Anmeldetag: 03.04.1998
(51) Int. Cl.: B21B 13/12, B21B 1/12

(54) **Walzenstrasse zum Walzen von Flachstahl**
Rolling train for rolling flat steel
Train de laminoirs pour laminer des aciers plats

(30) Priorität: 07.04.1997 DE 19714216
(43) Veröffentlichungstag der Anmeldung: 14.10.1998
(73) Patentinhaber: SMS Demag AG, 40237 Düsseldorf (DE)
(72) Erfinder: Svejkovsky, Ulrich, 42349 Wuppertal (DE); Nowak, Hans-Jürgen, 47475 Kamp-Lintfort (DE); Engel, Georg, 40472 Düsseldorf (DE)
(74) Vertreter: Valentin, Ekkehard, Dipl.-Ing.

(56) Entgegenhaltungen:
- EP-A- 0 265 757
- EP-A- 0 544 639
- EP-A- 0 653 253
- DE-A- 1 602 139
- DE-A- 3 635 440
- PATENT ABSTRACTS OF JAPAN vol. 005, no. 010 (M-051), 22. Januar 1981 -& JP 55 141301 A (ARAYA KOGYO KK), 5. November 1980
- PATENT ABSTRACTS OF JAPAN vol. 007, no. 124 (M-218), 28. Mai 1983 -& JP 58 041603 A (NIPPON KOKAN KK), 10. März 1983

## Beschreibung

Die Erfindung betrifft eine Walzenstrasse zum Walzen von Flachstahl, die hinter einer Vorwalzgruppe eine, aus zwei Universalgerüsten in Tandemanordnung bestehende Kompaktwalzgruppe aufweist, bei der den Horizontalwalzen der Universalgerüste anstellbare, lose gelagerte Vertikalwalzenpaare vor- und nachgeordnet sind.

Aus der DE-PS 36 35 440 ist ein Universalgerüst bekannt, bei dem unterschiedlichen Breiten eines Flachstahl-Rohlings und der Notwendigkeit einer sauberen Bearbeitung von dessen Kanten dadurch Rechnung getragen wird, daß vor und hinter den Horizontalwalzen des Universalgerüstes jeweils Paare von Vertikal-Walzrollen angeordnet werden, die in Tragjochen lagern, die um vertikale, mittig und mit Abstand von der gemeinsamen Achsebene der Vertikalwalzrollen angeordnete Achsen schwenkbar sind. Mit dieser bekannten Anordnung, bei der die Vertikalwalzrollen nicht angetrieben werden, sollte die Möglichkeit geschaffen werden, die Vertikalwalzrollen so nah, wie notwendig an den Walzspalt der Horizontalwalzen heranzuführen und unter Aufbringen des erforderlichen Walzdrucks die Kanten des Flachstahl-Rohlings ohne die Gefahr einer Deformation des Rohlings über dessen Breite zu bearbeiten.

Diese Universalgerüste wurden bisher durchweg in konventionellen Universal-Trägerstraßen verwendet, die aus einem Duo-Reversier-Vorgerüst mit großer Walzballenlänge und mindestens einer Universalgerüst-Reversiergruppe und neuerdings einer XH-Tandem-Reversiergruppe zusammengesetzt waren und es erlaubten, das Walzen von Flachstählen mit der Produktion von Trägern zu kombinieren.

Die Nachteile des Flachstahlwalzens auf diesen Straßen sind die folgenden:

Die Vorwalzung auf dem Duo-Reversier-Vorgerüst mit einer, für die Profilwalzung notwendigen großen Ballenlänge ist in Bezug auf Walzkraft und Walztoleranzen, bedingt durch die starke Durchbiegung der Walzen begrenzt. Die erforderlichen hohen Stichzahlen lassen einen Verbundbetrieb mit einer entsprechenden Brammen-/Stranggießanlage nicht zu. Die Temperaturverhältnisse begrenzen auch die Anzahl der Stiche in dem Vorgerüst und damit die erreichbare Enddicke, die als Anstichdicke für die folgende Universal-Walzung dienen muß und deshalb bei dieser mehr Walzarbeit notwendig macht. Die größeren Walzdicken, die im Duo-Reversiergerüst erzeugt werden, können während der Vorwalzung an den Kanten nicht ausreichend gestaucht werden, wie dies bei Breitflachstählen bzw. Universal-Breitflachstählen wünschenswert ist. Im Duo-Reversiergerüst ist ein Stauchen nur so lange möglich, wie Walzdicke und Walzbreite ein Hochstellen des Flachprofils und dessen Hochkantstauchen zulassen.

Der Erfindung liegt die Aufgabe zu Grunde, die bekannten, aus einer Vorwalzgruppe und einer Kompaktwalzgruppe mit mindestens zwei Universalgerüsten bestehenden Walzstraßen, die bisher, zusammen mit zusätzlichen Stauchgerüsten in erster Linie für das Walzen von Trägern und anderen Profilen einer weiteren Anwendungsmöglichkeit, nämlich der des einfachen Walzens von Flachstahl zugänglich zu machen.

Diese Aufgabe wird mit der, in den Patentansprüchen aufgeführten Walzenstrasse und deren Anwendung gelöst.

Diese Walzenstrasse kann z.B. so betrieben werden, daß das Rohprofil im Vertikalgerüst bzw. Universalgerüst der Vorwalzgruppe gestaucht und anschließend in aufeinanderfolgenden Stichen und Reversierstichen in den Tandem-Gerüsten der Kompaktwalzgruppe bei gleichzeitiger Beaufschlagung der Seitenkanten des Profils durch die Vertikalwalzrollen, die dabei zunächst kantenformend und später kantenführend wirksam werden, fertiggewalzt wird.

Weiter können der erfindungsgemässe Walzenstrasse auch zwei oder mehr Universal-Fertiggerüste nachgeordnet werden. Eine solche Walzstraße kann so betrieben werden, daß das Profil in den Tandem-Universalgerüsten der Kompaktwalzgruppe nach den aufeinanderfolgenden Stichen keinen Reversierstichen unterworfen, sondern direkt den nachgeordneten Universal-Fertiggerüsten zugeführt und in diesen, ebenfalls ohne Reversierstiche fertiggewalzt wird.

Die Erfindung wird anhand der in der Zeichnung dargestellten Ausführungsbeispiele näher erläutert. In der Zeichnung zeigen
- Fig. 1: die Teilansicht eines Schnittes durch die Universalgerüste der Kompaktwalzgruppe,
- Fig. 2: die Draufsicht auf Fig. 1,
- Fig. 3: eine Einzelheit aus den Fig. 1 und 2,
- Fig. 4: einen Stichplan in schematischer Darstellung und
- Fig. 5: eine andere Ausbildung des Stichplans nach Fig. 4.

Wie aus Fig. 1 und 2 zu ersehen, sind die beiden Vertikalwalzrollen VWR 1 und VWR 2 des Tandem-Universalgerüstes TUR und die entsprechenden Vertikalwalzrollen VWR 1 und VWR 2' des zweiten Tandem-Universalgerüstes TUF paarweise dicht an den, von den Horizontalwalzen HW gebildeten Walzspalt herangeschoben. Anders als die Vertikalwalzrollen VWR 1 die einen glattzylindrischen Umfang aufweisen, weisen die Vertikalwalzrollen VWR 2' und VWR 2" ein Kaliber K auf (Fig. 3). Dieses Kaliber K, mit dem eine bessere Kantenausbildung des Walzgutstranges WG hergestellt werden kann, muß für den ersten Durchgang des Walzgutes WG in Richtung des Pfeils F auf die jeweilige Dickenabnahme zunächst im Tandem-Universalgerüst TUR und dann im Tandem-Universalgerüst TUF abgestimmt sein. In den folgenden Durchgängen und Reversierdurchgängen kann dieses Kaliber K dann nur noch der seitlichen Führung des Walzgutes WG dienen.

Nach dem Stichplan gem. Fig. 4 wird ein Rohprofil VP mit rechteckigem Querschnitt im Vertikalduogerüst VDG in einem ersten Stich 1 gestaucht und anschließend in einem weiteren Stich 2 im Horizontalduogerüst HDG breitend auf ein Abmaß gewalzt, das die Einführung des entstandenen Profils in das erste Tandem-Universalgerüst TUR der Kompaktwalzgruppe in einem Stich 3 erlaubt. In diesem Stich werden die beiden Seitenkanten des Profils durch die Vertikalwalzrollenpaare VWR beaufschlagt, ebenso in dem folgenden Stich 4 im zweiten Tandem-Universalgerüst TUF. Es folgen dann noch zwei weitere Reversierstiche R5 und R6 in umgekehrter Richtung durch beide Gerüste, und an diese schließen sich die Abschlußstiche 7 und 8 an. Mit Stich 8 im letzten Tandem-Universalgerüst TUF ist dann das Flachstahl-Walzgut fertigt gewalzt.

Der Stichplan nach Fig. 5 unterscheidet sich von dem nach Fig. 4 lediglich dadurch, daß in der Vorwalzgruppe anstelle des Vertikalduogerüstes ein Universalgerüst UG verwendet wird, mit dessen Hilfe das Vorprofil VP im ersten Stich 1 vorgewalzt und anschließend im folgenden Stich 2 im Horizontalduogerüst HDG der Vorwalzgruppe gebreitet wird.

## Patentansprüche

1. Walzenstrasse zum Walzen von Flachstahl, die hinter einer Vorwalzgruppe eine, aus zwei Universalgerüsten in Tandemanordnung bestehende Kompaktwalzgruppe aufweist, bei der den Horizontalwalzen der Universalgerüste anstellbare, lose gelagerte Vertikalwalzrollenpaare (VWR) vor- und nachgeordnet sind,
**dadurch gekennzeichnet,**
**dass** die Vorwalzgruppe aus einem Vertikalduogerüst (VDG) bzw. einem Universalgerüst (UG), und einem Horizontalduogerüst (HDG) besteht, und
**dass** die, in Walzrichtung ersten der lose gelagerten Vertikalwalzrollenpaare (VWR1) der beiden Tandem-Universalgerüste (TUR;TUF) glatte Unfangswandungen und die, diesen folgenden Vertikalwalzrollenpaare (VWR2' bzw. VWR2'') Umfangswandungen mit einem Kalibereinschnitt (K) aufweisen und diese Kalibereinschnitte (K) auf die jeweiligen Dickenabnahmen des Walzguts (WG) bei dessen ersten Walzdurchgang durch die Universalgerüste (TUR und TUF) der Tandemgruppe abgestimmt sind.

2. Walzenstrasse nach Anspruch 1,
**dadurch gekennzeichnet,**
**dass** den Universalgerüsten (TUR und TUF) der Tandemgruppe zwei oder mehr Universal-Fertiggerüste nachgeordnet sind.

3. Anwendung einer Walzenstrasse nach Anspruch 1 beim Walzen von Flachstahl,
**dadurch gekennzeichnet,**
**daß** ein Vorprofil (VP) mit Rechteckquerschnitt liegend in einem Stich (1) im Vertikalduogerüst (VDG) bzw. im Universalgerüst (UG) der Vorwalzgruppe gestaucht, anschließend in einem weiteren Stich (2) im Horizontalduogerüst breitend gewalzt und dann, in, jeweils zwei aufeinanderfolgenden Stichen (3, 4) und Reversierstichen (R5, R6) in den Tandem-Universalgerüsten (TUR und TUF) der Kompaktwalzgruppe bei gleichzeitiger Beaufschlagung der Seitenkanten des Walzprofils durch die Vertikalwalzrollen (VWR) fertiggewalzt wird.

4. Anwendung einer Walzenstrasse nach Anspruch 2 beim Walzen von Flachstahl
**dadurch gekennzeichnet,**
**daß** ein Vorprofil (VP) mit Rechteckquerschnitt liegend in einem Stich im Vertikal-Duogerüst (VDG) bzw, im Universalgerüst (UG) der Vorwalzgruppe gestaucht, anschließend in einem weiteren Stich im Horizontalduogerüst breitend gewalzt und dann in zwei aufeinanderfolgenden Stichen in den Tandem-Universalgerüsten der Kompaktwalzgruppe bei gleichzeitiger Beaufschlagung der Seitenkanten des Walzprofils durch die Vertikalwalzrollen gewalzt und dann in den folgenden Universal-Fertiggerüsten in durchgehenden Stichen fertiggewalzt wird.

## Claims

1. A rolling train for rolling flat steel which has, after a roughing group, a compact rolling group comprising two universal mill stands in tandem arrangement, in which adjustable, loosely mounted vertical milling roll pairs (VWR) are positioned before and after the horizontal rolls of the universal mill stand,
**characterized in that** the roughing group comprises a vertical two-high stand (VDG) and/or a universal mill stand (UG), and a horizontal two-high stand (HDG), and the first of the loosely mounted vertical milling roll pairs (VWR1) in the rolling direction of the two tandem universal mill stands (TUR; TUF) has smooth lateral walls with a grooved indentation (K) and these grooved indentations (K) are tailored to the respective thickness drafts of the rolling stock (WG) during its first milling pass through the universal mill stands (TUR and TUF) of the tandem group.

2. The rolling train according to Claim 1,
**characterized in that** two or more universal finishing stands are positioned downstream from the universal mill stands (TUR and TUF).

3. A use of a rolling train according to Claim 1 for rolling flat steel,
**characterized in that** a preliminary section (VP) having a rectangular cross-section is edged while lying in a pass (1) in the vertical two-high stand (VDG) and/or in the universal mill stand (UG) of the roughing group, subsequently rolled wider in a further pass (2) in the horizontal two-high stand and then is finished, in two sequential passes (3, 4) and two sequential reversing passes (R5, R6), in the tandem universal mill stands (TUR and TUF) of the compact rolling group with simultaneous application of the vertical milling rolls (VWR) to the side edges of the rolled section.

4. A use of a rolling train according to Claim 2 for rolling flat steel,
**characterized in that** a preliminary section (VP) having a rectangular cross-section is edged while lying in a pass in the vertical two-high stand (VDG) and/or in the universal mill stand (UG) of the roughing group, subsequently rolled wider in a further pass in the horizontal two-high stand and then is rolled in two sequential passes in the tandem universal mill stands of the compact rolling group with simultaneous application of the vertical milling rolls to the side edges of the rolled section and then is finished in the following universal finishing stands in through passes.

## Revendications

1. Train de laminoirs pour le laminage d'acier plat qui présente derrière un groupe dégrossisseur un groupe de laminage compact comprenant deux cages universelles dans une position en tandem, sur lequel des paires de rouleaux de laminage vertical (VWR) réglables et logées de façon lâche sont disposées en amont et en aval des rouleaux horizontaux des cages universelles,
**caractérisé en ce que** le groupe dégrossisseur comprend une cage duo verticale (VDG) ou une cage universelle (UG), et une cage duo horizontale (HDG), et **en ce que** les premières dans le sens de laminage des paires de rouleaux de laminage vertical (VWR1) montées de façon lâche des deux cages universelles tandem (TUR ; TUF) présente des parois périphériques lisses et les paires de rouleaux de laminage vertical (VWR2' et VWR2") consécutives à ces parois présentent des parois périphériques avec une entaille de cannelure (K) et ces entailles de cannelure (K) sont adaptées aux réductions d'épaisseur respectives de la matière à laminer (WG) lors de son premier passage de laminage dans les cages universelles (TUR et TUF) du groupe tandem.

2. Train de laminoirs selon la revendication 1,
**caractérisé en ce que** deux ou plusieurs cages finisseuses universelles sont placées en aval des cages universelles (TUR et TUF) du groupe tandem.

3. Train de laminoirs selon la revendication 1 pour le laminage d'acier plat,
**caractérisé en ce qu'**une ébauche de profilé (VP) avec section rectangulaire est refoulée en position horizontale dans une passe (1) dans la cage duo verticale (VDG) ou dans la cage universelle (UG) du groupe dégrossisseur, est ensuite laminée avec écrasement lors d'une autre passe (2) dans la cage duo horizontale et fait ensuite l'objet d'un laminage final dans respectivement deux passes (3, 4) successives et passes réversibles (R5, R6) dans les cages universelles tandem (TUR et TUF) du groupe de laminage compact avec une sollicitation simultanée des arêtes latérales du profilé laminé par les rouleaux de laminage vertical (VWR).

4. Utilisation d'un train de laminoirs selon la revendication 2 pour le laminage d'acier plat,
**caractérisée en ce qu'**une ébauche de profilé (VP) avec une section rectangulaire est refoulée en position allongée dans une passe dans la cage duo verticale (VDG) ou dans la cage universelle (UG) du groupe dégrossisseur, est ensuite laminée dans une autre passe avec écrasement dans la cage duo horizontale, est ensuite laminée dans deux passes successives dans les cages universelles tandem du groupe de laminage compact avec une sollicitation simultanée des arêtes latérales du profilé laminé par les rouleaux de laminage vertical et fait l'objet ensuite d'un laminage final dans les cages finisseuses universelles suivantes dans des passes continues.
